# FASCICULE DE BREVET EUROPEEN

(11) **EP 2 741 861 B1**
(45) Date de publication et mention de la délivrance du brevet: **16.09.2015**
(21) Numéro de dépôt: 12750439.7
(22) Date de dépôt: 20.07.2012
(51) Int. Cl.: B05B 13/04, B24C 1/00, B24C 3/04

(54) **DISPOSITIF DE DÉCAPAGE CRYOGÉNIQUE DE SURFACES NON PLANES, EN PARTICULIER DE L'INTÉRIEUR D'UN TUBE**
VORRICHTUNG ZUM KRYOGENEN ENTZUNDERN NICHTEBENER OBERFLÄCHEN, INSBESONDERE IM INNEREN VON RÖHREN
DEVICE FOR THE CRYOGENIC DESCALING OF NON-PLANAR SURFACES, PARTICULARLY THE INSIDE OF A TUBE

(30) Priorité: 12.08.2011 FR 1157316
(43) Date de publication de la demande: 18.06.2014
(73) Titulaire: L'Air Liquide Société Anonyme pour l'Etude et l'Exploitation des Procédés Georges Claude, 75007 Paris (FR)
(72) Inventeur: TRUCHOT, Charles, F-78300 Poissy (FR); RICHARD, Frédéric, F-95620 Parmain (FR); QUINTARD, Jacques, F-95590 Presles (FR)
(74) Mandataire: Pittis, Olivier
(86) Numéro de dépôt international: PCT/FR2012/051732
(87) Numéro de publication internationale: WO 2013/024221

(56) Documents cités:
- WO-A1-2011/010030
- US-A1- 2006 049 274

## Description

L'invention porte sur un dispositif de décapage par jets de fluide cryogénique, en particulier d'azote liquide sous haute pression, apte à et conçu pour décaper efficacement la surface d'une structure non plane, en particulier l'intérieur d'un tube.

L'utilisation de jets cryogéniques sous très haute pression pour réaliser des traitements de surface de matériaux a été proposée par les documents US-A-7,310,955 et US-A-7,316,363.

Ainsi, il est connu de décaper une surface au moyen d'un outil porte-buses animé d'un mouvement rotatif distribuant un ou des jets d'azote liquide à une pression de 500 à 4000 bars et à température cryogénique comprise entre -100 et -200°C, typiquement entre -140 et -160°C. Plus précisément, l'outil porte-buses est fixé à l'extrémité d'une canalisation d'amenée de fluide cryogénique qui alimente l'outil en fluide cryogénique, et un mouvement rotatif autour de l'axe de la canalisation est conféré à la canalisation et à l'outil via un système d'entraînement à pignons ou courroies mus par un moteur. L'étanchéité dynamique du système rotatif est habituellement assurée par un joint cylindre tournant, de forme cylindrique, agencé autour de la canalisation en étant traversé longitudinalement par une pièce en bronze et entouré pour une pièce massive en inox.

Une alternative a été proposée par le document WO-A-2011/010030 qui propose un dispositif de décapage de surface comprenant un outil porte-buses sans joint tournant, lequel présente une durée de vie supérieure à celle d'un outil avec joint tournant, tel celui susmentionné.

Si ces dispositifs sont adaptés au décapage de surfaces planes ou sensiblement planes, il est apparu en pratique qu'ils ne l'étaient pas toujours ou présentaient une moindre efficacité lorsque les surfaces à décaper présentent des formes plus complexes et/ou qui sont d'accès plus difficile.

En particulier, il est apparu que ces outils présentaient des limites en termes d'efficacité lorsque la surface à décaper est circulaire ou analogue, par exemple lorsqu'elle forme l'intérieur d'une structure tubulaire, tel un tuyau, un tube, un conduit, une canalisation, un pipeline ou analogue, par exemple les tubes d'échangeurs thermiques ou ceux d'extrusion plastique.

Au vu de cela, le problème à résoudre est de proposer un dispositif de distribution de fluide cryogénique, en particulier d'azote liquide, qui permette de nettoyer et/ou décaper efficacement la surface d'une structure non plane, en particulier l'intérieur d'un tube ou analogue, par exemple la surface interne d'un tube d'échangeur thermique ou servant à opérer une extrusion plastique.

Dans le cadre de la présente invention :
- le terme « décapage » est utilisé dans son sens le plus général pour signifier une élimination de matière de la surface d'un substrat, et englobe donc aussi des opérations de nettoyage, d'écroutage et toute autre opération de traitement de surface comprenant la suppression d'une matière ou d'un matériau fixé sur la surface d'un substrat.
- les termes « tuyau », « tube », « conduit », « canalisation » et « pipeline » sont considérés comme strictement équivalents et sont regroupés sous l'appellation générique de « tubes ».

La solution de l'invention est un dispositif de décapage comprenant une canalisation d'amenée de fluide, en particulier d'un fluide cryogénique, tel l'azote liquide, alimentant une ou plusieurs buses de distribution de fluide agencées à une extrémité aval libre de ladite canalisation d'amenée, et un moteur d'entraînement coopérant avec la canalisation d'amenée de fluide par l'intermédiaire d'un mécanisme de transmission, dans lequel la canalisation d'amenée de fluide comprend une portion fixe située en amont d'un point d'ancrage situé sur ladite canalisation d'amenée ; et une portion aval située en aval du point d'ancrage et comprenant l'extrémité aval libre ; et le mécanisme de transmission agit mécaniquement sur la portion aval de canalisation pour obtenir un mouvement déterminé de l'extrémité aval portant la ou les buses, caractérisé en ce que le mécanisme de transmission agit mécaniquement sur la portion aval de canalisation pour lui conférer une déformation angulaire par torsion autour son axe longitudinal.

Selon le cas, le dispositif de l'invention peut comprendre l'une ou plusieurs des caractéristiques suivantes :
- la torsion se produit sur la partie aval de canalisation située entre le point d'ancrage et l'endroit de ladite partie aval où agit le mécanisme de transmission.
- il comporte plusieurs buses agencées autour de la périphérie de l'extrémité aval de la portion aval de canalisation.
- il comporte plusieurs buses angulairement répartie autour de la périphérie de l'extrémité aval de la portion aval de canalisation.
- la déformation angulaire est une torsion d'angle P de la portion aval de canalisation avec β compris entre 1 et 120 °, de préférence encore entre 30 et 90°.
- la déformation angulaire est une torsion d'angle β de la portion aval de canalisation où β est égal à au moins 5°, de préférence à au moins 10°, de préférence encore à au moins 20°.
- la déformation angulaire est une torsion d'angle P de la portion aval de canalisation où β est égal à au plus 110°, de préférence au plus 100°, de préférence encore à au plus 95°.
- au moins une partie de la portion aval de canalisation est en un matériau résistant à la fatigue par torsion angulaire, c'est-à-dire un matériau choisi pour ne pas se rompre malgré la succession de torsions angulaires qui lui sont appliquées. En fait, on choisit le matériau de telle manière que la torsion générée n'induise pas, sur la partie considérée, une contrainte supérieure à la limite de rupture par fatigue du matériau. Par exemple, en utilisant un tube en acier inoxydable 316, cette contrainte va rester inférieure à la limite de rupture par fatigue de l'acier inoxydable 316 à la température de l'azote liquide, soit environ -155°C, soit une limite de rupture par fatigue de 533 N/mm² environ. D'autres autres matériaux utilisables sont notamment le titane et les aciers à base de nickel, qui ont des propriétés similaires à celle de l'acier inoxydable. Dans tous les cas, la contrainte maximale subie par le matériau devra rester inférieure à 500 N/mm².
- au moins une partie de la portion aval de canalisation est en un matériau choisi parmi l'acier inoxydable, l'acier à base de nickel et le titane.
- la ou les buses ont chacune un axe formant un angle α compris entre 0 et 180° avec l'axe AA de ladite portion aval de canalisation, de préférence entre un angle α compris entre 15 et 105°.
- il comporte de 2 à 30 buses, de préférence de 2 à 10 buses.
- le mécanisme de transmission comprend un pignon-porteur porté par la portion aval de canalisation et un dispositif d'entraînement de pignon coopérant avec ledit pignon-porteur.
- le dispositif d'entraînement de pignon entraîne le pignon-porteur, de préférence en oscillation, de manière engendrer la déformation de la portion aval de canalisation, de préférence une déformation par torsion d'angle β de la portion aval de canalisation.
- le pignon-porteur est mobile en rotation autour de son axe central, la canalisation étant solidaire du pignon-porteur.
- ladite canalisation traverse coaxialement ledit pignon-porteur.
- le dispositif d'entraînement de pignon est entraîné par le moteur d'entraînement.
- le dispositif d'entraînement de pignon est mis en mouvement par le moteur d'entraînement par l'intermédiaire d'un axe de transmission entraîné par le moteur et agissant sur ledit dispositif d'entraînement de pignon.
- le moteur d'entraînement confère un mouvement oscillatoire au dispositif d'entraînement de pignon par l'intermédiaire d'un axe de transmission.
- le dispositif d'entraînement de pignon comprend un pignon-moteur ou une courroie.
- l'axe de transmission est rotatif ou oscillant.
- une partie de la portion aval de canalisation comprend des spires ou des courbes, en particulier une forme de queue de cochon, de lyre ou analogue.
- le mécanisme de transmission est agencé dans une boite de transmission, c'est-à-dire un carter, au sein de laquelle pénètre l'axe de transmission.
- des éléments de maintien sont prévus pour maintenir le pignon-porteur, de préférence les éléments de maintien sont agencés dans la boite de transmission.
- les éléments de maintien sont des patins, des roulements radiaux ou des tétons.
- la canalisation principale est un tube en acier inoxydable, en acier base nickel, en titane.
- la canalisation principale est un tube.
- l'extrémité amont du tube est démontable via un raccord de manière à pouvoir être remplacée facilement, notamment en cas d'usure.
- le raccord situé en aval du pignon-porteur est apte à recevoir un tube d'extension de longueur donnée de manière à pouvoir accroître la longueur de la partie aval portant l'extrémité munie de buses.
- l'extrémité amont de la portion de tube en amont du pignon-porteur est bloquée en rotation par un point d'ancrage.

L'invention porte aussi sur un procédé de décapage de la surface interne d'un tube avec un fluide, dans lequel on met en oeuvre un dispositif selon l'invention pour délivrer un ou plusieurs jets de fluide cryogénique à une pression d'au moins 500 bar, avantageusement d'au moins 1000 bar, le fluide cryogénique étant de l'azote liquide.

Selon le cas, le procédé de l'invention peut comprendre l'une ou plusieurs des caractéristiques techniques suivantes :
- on distribue au moyen de plusieurs buses, le fluide cryogénique, en particulier de l'azote liquide, sous forme de jets de fluide à une température inférieure à -140°C et à une pression d'au moins 500 bar, avantageusement entre 2000 et 5000 bar, pour réaliser.
- les jets de fluide sous pression engendrent un décapage de la surface d'un matériau, en particulier un nettoyage ou un décapage de la surface interne d'un tube.
- le tube à décaper est un tube d'échangeur thermique ou d'extrusion de matériau plastique.
- le fluide cryogénique est à une température inférieure à -145°C, de préférence entre environ -150 et -200°C.
- il est mis en oeuvre de façon manuelle, c'est-à-dire par un opérateur, ou alors de façon automatique ou automatisée, c'est-à-dire par une machine ou un robot.

L'invention va être mieux comprise grâce aux explications illustratives suivantes, faites en rapport avec les figures annexées parmi lesquelles :
- la Figure 1 est une vue schématique d'un premier mode de réalisation d'un dispositif de décapage selon la présente invention,
- la Figure 2 est une vue schématique (de face) des pignons porteur et moteur d'un dispositif selon la Figure 1,
- la Figure 3 illustre un dispositif selon la Figure 1 inséré dans un carter de protection,
- les Figures 4 et 5 représente un deuxième mode de réalisation d'un dispositif de décapage selon la présente invention, et
- la Figure 6 représente la trajectoire des jets obtenue avec un dispositif de décapage selon la présente invention.

La Figure 1 illustre le principe d'un mode de réalisation d'un dispositif de décapage selon la présente invention mettant en oeuvre des jets de fluide à température cryogénique, tel de l'azote liquide, et à haute pression, c'est-à-dire plus de 500 bar.

Ce dispositif comprend une canalisation principale 7 d'amenée de fluide, tel un tube en acier inoxydable, alimentant une ou plusieurs buses de distribution 6 de fluide agencées à l'extrémité aval 5 libre de ladite canalisation 7. En général, les buses 6 sont portées par un outil porte-buses 3 venant se fixer à ladite extrémité aval 5 ou formé d'une seule pièce avec celle-ci.

Selon un mode de réalisation préféré, le fluide à distribuer est un fluide à température cryogénique et à haute pression, en particulier de l'azote liquide à une pression entre 500 et 4000 bar et une température entre -140 et -200°C.

Le fluide émane d'une source de fluide (non montrée), tel un compresseur, un réservoir, un échangeur thermique, une ligne d'alimentation, une ou des bouteilles de gaz ou analogue, alimentant l'extrémité amont de la canalisation 7 de fluide.

Comme illustrée en Figures 1 et 3, la canalisation 7 d'amenée de fluide du dispositif de décapage cryogénique selon l'invention coopère avec un moteur d'entraînement 1 par l'intermédiaire d'un axe de transmission 2 rotatif et d'un mécanisme de transmission 8, 9, qui sera détaillé ci-après.

La canalisation 7 d'amenée de fluide comprend, quant à elle, une portion fixe 7b amont, c'est-à-dire maintenue de manière à ce qu'elle ne soit animée d'aucun mouvement, et une portion aval 7a et qui, elle, n'est pas fixe, c'est-à-dire qu'elle est animée d'un mouvement qui lui est conféré par le moteur 1, via le mécanisme de transmission 2, 8, 9 comme expliqué ci-après.

La portion aval 7a porte l'extrémité aval 5 de la canalisation 7 où sont agencées la ou les buses 6 de distribution de fluide, par exemple sur un outil porte-buses 3.

Le nombre de buses 6 mises en oeuvre, par exemple de 2 à 12 buses, est lié à l'angle de torsion β de la canalisation aval 7a de telle sorte que toute la surface du substrat à traiter soit balayée par les jets de liquide cryogénique comme schématisé en Figure 6.

A titre indicatif, l'angle de torsion β de la canalisation aval 7a est préférentiellement compris entre 0 et 120 °, de préférence encore entre 30 et 90°.

Plus précisément, la canalisation d'amenée de fluide 7 comprend un point d'ancrage 10 séparant la portion amont fixe 7b et la portion aval 7a et mobile qui est située en aval du point d'ancrage 10.

Le mécanisme de transmission 2, 8, 9 agit en fait mécaniquement sur la portion aval 7a de manière à lui conférer une déformation, c'est-à-dire une torsion d'angle β, et obtenir ainsi un mouvement déterminé de l'extrémité aval 5 portant les buses 6, par exemple un mouvement alternatif oscillant.

Afin de pouvoir décaper efficacement une surface non plane, en particulier la surface interne d'un tube, les buses 6 ont chacune un axe formant un angle α compris entre 0 et 180° avec l'axe AA de la portion aval 7a de canalisation, ce qui permet d'obtenir des jets de liquide cryogénique, tel de l'azote liquide, distribués latéralement, par exemple radialement, et orientés vers l'extérieur de la canalisation 7, de façon à pouvoir nettoyer l'intérieur d'un tube, par exemple.

La Figure 6 illustre la façon dont les jets de fluide viennent nettoyer l'intérieur d'un tube.

L'outil porte-buses 3 étant en oscillation autour de son axe, un jet émanant d'une buse 6 est de facto également mis en oscillation et vient balayer une portion d'intérieur de tube.

Autrement dit, le jet d'azote liquide délivré par chaque buse a un effet sur une surface perpendiculaire à l'axe du tube nettoyé.

Le but étant de nettoyer le tube sur toute sa circonférence intérieure, les deux paramètres permettant de réaliser ce nettoyage complet sont le nombre de buses 6 et l'angle de torsion P de la canalisation aval 7a.

Comme déjà dit, le mécanisme de transmission 2, 8, 9 comprend des moyens de mise en mouvement agissant mécaniquement sur la portion aval 7a de canalisation de manière à lui conférer un mouvement torsion déterminé, en particulier un mouvement de torsion oscillatoire autour de son axe longitudinal.

Plus précisément, le moteur 1 coopère avec la portion amont 7a de la canalisation 7 d'amenée de fluide par l'intermédiaire de son axe de transmission 2 rotatif et du mécanisme de transmission 8, 9 auquel l'axe de transmission 2 transmet son mouvement, par exemple un mouvement rotatif ou oscillatoire.

Le moteur d'entraînement 1 est un moteur pneumatique, électrique, à essence ou tout autre type de moteur.

Plus précisément, selon un mode de réalisation de l'invention, comme illustré en Figure 2, le mécanisme de transmission 2, 8, 9 comprend un pignon-porteur 8 mobile en rotation autour d'un axe de rotation situé au centre dudit pignon-porteur 8, et la portion aval 7a de la canalisation 7 d'amenée de fluide cryogénique est agencée de manière centrée au travers dudit pignon-porteur 8. En d'autres termes, l'axe de la portion 7a de canalisation et l'axe AA du pignon-porteur 8 sont confondus, comme visible sur la Figure 2.

La portion aval 7a de la canalisation 7 est donc agencée dans un passage formé au travers du corps du pignon-porteur 8, lequel passage est situé au sein du disque que forme le pignon-porteur 8, au centre dudit disque.

Par ailleurs, un dispositif d'entraînement 9 de pignon, tel un pignon-moteur ou une courroie, coopère avec le pignon-porteur 8 de manière à entraîner ledit pignon-porteur 8 en oscillation en exerçant sur celui-ci une action mécanique de torsion autour de son axe.

Plus précisément, l'axe de transmission 2, entraîné par le moteur 1, coopère avec le moyen d'entraînement 9 de pignon, et le moyen d'entraînement 9 de pignon coopère lui-même avec ledit pignon-porteur 8 de manière à lui transmettre un mouvement donné, par exemple d'oscillation, de l'axe de transmission 2 au pignon-porteur 8 et obtenir ainsi un mouvement de torsion oscillatoire de la partie aval 7a de canalisation portant les buses 6 de distribution de fluide agencées à l'extrémité aval 5 de celle-ci, c'est-à-dire agencée sur l'outil 3 porte-buse utilisé pour distribuer les jets de fluide à haute pression.

Comme illustré en Figure 3, le dispositif comporte également une boîte de transmission 13 formant carter de protection, dans laquelle pénètre l'axe de transmission 2 et laquelle abrite le mécanisme de transmission 8, 9. Dans cette boite de transmission 13, le pignon 8 est maintenu en place par un jeu de patins ou par des roulements de tout type, par exemple à aiguilles ou billes, de préférence à billes (non détaillé sur la Figure 3).

Par ailleurs, la canalisation 7 d'amenée de fluide coopère avec des moyens d'ancrage 10, tels une bride, une noix fendue, un cône élastique, un système pignon-crémaillère ou tout autre dispositif mécanique adapté permettant de maintenir la canalisation 7 fixe et en position par rapport au reste du dispositif de distribution des jets.

Les moyens d'ancrage 10 sont agencés sur la canalisation 7 en amont du pignon-porteur 8, c'est-à-dire que le pignon-porteur 8 est situé entre les moyens d'ancrage 10 et l'extrémité libre 5 de la canalisation 7 portant la ou les buses 6.

En d'autres termes, la canalisation 7 est, d'une part, maintenue fixe ou approximativement fixe au niveau de et du fait des moyens d'ancrage 10, et, d'autre part, comporte une extrémité aval 5 munie de buses 6 qui est mobile et décrit un mouvement donné, de préférence oscillatoire, lorsque le moteur 1 entraîne l'axe de transmission 2, le pignon-moteur 9 relié à l'axe 2, et le pignon-porteur 8, qui lui-même entraîne le tube 7 selon une trajectoire déterminée, en particulier de torsion oscillatoire ou analogue.

L'effort de torsion appliqué à la canalisation 7 par le mécanisme de transmission 8, 9 est réparti sur la portion aval 7a entre le point d'ancrage 10 et le pignon-porteur 8.

En fait, le point d'ancrage 10 est un élément mécanique permettant de bloquer/empêcher ou débloquer/permettre le glissement de la canalisation 7 au travers du dispositif.

En particulier, on autorisera un glissement de la canalisation 7 lorsqu'on souhaitera régler la longueur de la portion aval 7a sortant du carter 13 par exemple. Dans ce cas, l'élément mécanique du point d'ancrage 10 peut être desserré aisément par l'utilisateur, par exemple en utilisant un outil adapté, de manière à régler ou à ajuster la distance de la portion 7a entre notamment l'outil porte-buses 5 et le pignon-porteur 8.

Le raccord 14 permet de relier la portion amont 7b à la canalisation d'amenée de fluide cryogénique. Ce raccord permet de démonter aisément et de changer le cas échéant, le système de nettoyage de tube.

En outre, comme schématisé dans le mode de réalisation présenté en Figure 4, il est possible d'insérer un raccord 11 en aval du pignon-porteur 8 afin de pouvoir raccorder en aval de ce raccord 11, un tube d'extension 12 de longueur choisie de manière à pouvoir accroître la longueur de la partie aval 7a portant l'extrémité 5 munie de buses 6. Ceci permet de travailler dans les tubes de longueur plus importante, par exemple de 1 à 2 mètres de longueur, voire plus.

De plus, dans le cas où la canalisation 7 est positionnée sur une machine de déplacement ou sur un robot, il peut être difficile ou peu pratique de faire coulisser le tube 7 à l'intérieur du carter 13. Il est donc utile que la canalisation 7 soit scindée en deux parties reliées par un raccord 11, de préférence un raccord 11 statique à très haute pression, positionné en amont du point d'ancrage 10, comme montré sur les Figures 1, 3 et 4. Ceci permet de remplacer aisément la partie du tube 7 située entre ce raccord statique 11 et l'outil porte-buses 5, par un tube d'extension 12 de longueur adaptée sans avoir à déplacer ou modifier l'ensemble du tube 7.

Afin d'obtenir une déformation élastique, c'est-à-dire une aptitude à la torsion suffisante de la portion aval 7a de la canalisation 7, on choisit avec soin les caractéristiques de ladite canalisation 7, ou pour le moins de la partie aval 7a de canalisation 7 située entre les moyens d'ancrage 10 et le pignon-porteur 8.

En particulier, la nature du matériau constituant le tube 7 et son dimensionnement, i.e. diamètres intérieur et extérieur dudit tube 7, sont importants.

Par exemple, dans le cas d'amenée de fluide cryogénique, tel d'azote liquide, sous haute pression (> 500 bar), on utilise préférentiellement un tube en acier inoxydable en tant que canalisation 7, et de diamètres interne et externe comme donnés dans le Tableau ci-dessous.

**Tableau**

| | | | |
|---|---|---|---|
| Diamètre extérieur du tube | 6.4 mm | 9.5 mm | 14.8 mm |
| Diamètre intérieur du tube | 2.1 mm | 3.2 mm | 4.8 mm |

L'utilisation d'un dispositif de décapage selon l'invention se fait de la manière suivante lorsqu'il s'agit de décaper la surface interne d'un tube, par exemple un tube d'échangeur thermique, avec de l'azote liquide à une pression de plus de 500 bar.

D'abord, on introduit à l'intérieur du tube à décaper l'extrémité aval libre 5 de la canalisation d'amenée 7 d'azote liquide comprenant les buses 6 de distribution du dispositif de décapage de l'invention.

Ensuite, on commence alors à alimenter la canalisation d'amenée 7 avec de l'azote liquide à haute pression, par exemple 2000 bars et simultanément on active le moteur d'entraînement 1 qui va alors transmettre un mouvement par exemple oscillant à la portion aval 7a de la canalisation 7, via le mécanisme de transmission 2, 8, 9, lequel agit mécaniquement sur la portion aval 7a de canalisation pour lui conférer la déformation cyclique voulue et obtenir un mouvement cyclique déterminé de l'extrémité aval 5 portant les buses 6.

En d'autres termes, on fait travailler la portion aval 7a du tube 7 en torsion d'angle β autour de son axe longitudinal afin de faire balayer par les jets d'azote liquide délivrés par les buses 6, une zone ou superficie suffisante pour opérer un nettoyage efficace de la surface interne du substrat considéré, c'est-à-dire la paroi interne du tube, comme illustré sur la Figure 6.

Comme on le voit sur la Figure 6, l'extrémité aval libre 5 portant les buses 6 décrit, sous l'effet de la torsion qu'il subit, un balayage latéral semi-circulaire de l'intérieur du tube à décaper car la portion aval 7a est animée d'un mouvement d'oscillation, c'est-à-dire de va-et-vient oscillatoire, et que les buses 6 sont orientées de manière à former un angle d'environ 45° dans ce cas avec l'axe de la portion aval 7a de la canalisation 7.

Il est à noter que plus l'angle de torsion β est important (mesuré au niveau du point d'ancrage), plus la surface balayée par les jets est importante.

Par exemple, pour un tube de 6,4 mm de diamètre externe (cf. Tableau) en acier inoxydable type 316 de longueur 1.3 m entre le point d'ancrage 10 et le pignon 8, l'angle de torsion β peut être de 45° sans risque de dommage par fatigue de la canalisation 7.

En effet, ce tube subit une contrainte maximum d'environ 486 N/mm² qui reste inférieure à la limite de rupture par fatigue d'un acier inoxydable 316 à la température de l'azote liquide, soit environ -155°C. Cette limite de rupture par fatigue pour l'acier inoxydable 316 à la température de l'azote liquide considérée est d'environ 533 N/mm².

Afin de flexibiliser davantage le tube et pour un gain de place (<1.3 m), il est possible de conférer à ce tube 7, entre le point d'ancrage 10 et le pignon 8, une forme de lyre, de ressort plat ou de queue de cochon, comme schématisé en Figures 4 et 5, ou d'utiliser un système de soufflet.

Ainsi, pour une torsion d'angle β égale à 45°, il suffit d'avoir moins de 1 m de tube disposé en queue de cochon par exemple.

Le dispositif de décapage de l'invention a été décrit en relation avec une distribution de fluide cryogénique, à savoir de l'azote liquide alimentant des buses de distribution de fluide. Ceci constitue un mode de réalisation particulièrement préféré de l'invention. Cependant, le dispositif de décapage de l'invention pourrait aussi servir à distribuer d'autres fluides, tel un gaz non liquéfié, en particulier de l'air ambiant ou de l'azote, voire de l'eau liquide traitée ou non.

## Revendications

1. Dispositif de décapage comprenant une canalisation d'amenée (7) de fluide, en particulier d'un fluide cryogénique, alimentant une ou plusieurs buses (6) de distribution de fluide agencées à une extrémité aval libre (5) de ladite canalisation d'amenée (7), et un moteur d'entraînement (1) coopérant avec la canalisation d'amenée de fluide (7) par l'intermédiaire d'un mécanisme de transmission (2, 8, 9), dans lequel :
- la canalisation d'amenée de fluide (7) comprend une portion fixe (7b) située en amont d'un point d'ancrage (10) situé sur ladite canalisation d'amenée (7), et une portion aval (7a) située en aval du point d'ancrage (10) et comprenant l'extrémité aval libre (5),
- et le mécanisme de transmission (2, 8, 9) agit mécaniquement sur ladite portion aval (7a) de canalisation pour obtenir un mouvement déterminé de l'extrémité aval (5) portant la ou les buses (6),
**caractérisé en ce que** le mécanisme de transmission (2, 8, 9) agit mécaniquement sur la portion aval (7a) de canalisation pour lui conférer une déformation angulaire par torsion autour son axe longitudinal.

2. Dispositif selon la revendication précédente, **caractérisé en ce que** la déformation angulaire est une torsion d'angle β de la portion aval (7a) de canalisation avec P compris entre 1 et 120 °, de préférence entre 30 et 90°.

3. Dispositif selon l'une des revendications précédentes, **caractérisé en ce qu'**au moins une partie de la portion aval (7a) de canalisation est en un matériau choisi parmi l'acier inoxydable, l'acier à base de nickel et le titane.

4. Dispositif selon l'une des revendications précédentes, **caractérisé en ce qu'**il comporte plusieurs buses (6) agencées autour de la périphérie de l'extrémité aval (5) de la portion aval (7a) de la canalisation.

5. Dispositif selon l'une des revendications précédentes, **caractérisé en ce que** le mécanisme de transmission (2, 8, 9) comprend un pignon-porteur (8) porté par la portion aval (7a) de canalisation et un dispositif d'entraînement de pignon (9) coopérant avec ledit pignon-porteur (8).

6. Dispositif selon l'une des revendications précédentes, **caractérisé en ce que** le dispositif d'entraînement de pignon (9) entraîne le pignon-porteur (8), de préférence en oscillation, de manière engendrer la torsion de la portion aval (7a) de canalisation.

7. Dispositif selon l'une des revendications précédentes, **caractérisé en ce que** ladite canalisation (7) traverse coaxialement ledit pignon-porteur (8) et le dispositif d'entraînement de pignon (9) est entraîné par le moteur d'entraînement (1).

8. Dispositif selon l'une des revendications précédentes, **caractérisé en ce que** le dispositif d'entraînement de pignon (9) est mis en mouvement par le moteur d'entraînement (1) par l'intermédiaire d'un axe de transmission (2) entraîné par le moteur (1) et agissant sur ledit dispositif d'entraînement de pignon (9).

9. Dispositif selon l'une des revendications précédentes, **caractérisé en ce que** le moteur d'entraînement (1) confère un mouvement oscillatoire au dispositif d'entraînement de pignon (9) par l'intermédiaire d'un axe de transmission (2).

10. Dispositif selon l'une des revendications précédentes, **caractérisé en ce que** le dispositif d'entraînement de pignon (9) comprend un pignon-moteur ou une courroie.

11. Dispositif selon l'une des revendications précédentes, **caractérisé en ce que** l'axe de transmission (2) est rotatif ou oscillant.

12. Dispositif selon l'une des revendications précédentes, **caractérisé en ce qu'**une partie de la portion aval (7a) de canalisation comprend des spires ou des courbes, en particulier une forme de queue de cochon ou de lyre.

13. Dispositif selon l'une des revendications précédentes, **caractérisé en ce que** le pignon-porteur (8) est mobile en rotation autour de son axe central, la canalisation (7a) étant solidaire du pignon-porteur.

14. Procédé de décapage de la surface interne d'un tube avec un fluide cryogénique, dans lequel on met en oeuvre un dispositif selon l'une des revendications 1 à 13 pour délivrer un ou plusieurs jets de fluide cryogénique à une pression d'au moins 500 bar, le fluide cryogénique étant de l'azote liquide.

15. Procédé selon la revendication 14, **caractérisé en ce que** le tube à décaper est un tube d'échangeur thermique ou d'extrusion de matériau plastique.

## Patentansprüche

1. Vorrichtung zum Abätzen, umfassend eine Rohrzuleitung (7) für Fluid, insbesondere für ein kryogenes Fluid, die eine oder mehrere Düsen (6) zur Ausgabe von Fluid versorgt, die an einem freien stromabwärtigen Ende (5) der Rohrzuleitung (7) vorgesehen sind, und einen Antriebsmotor (1), der mit der Rohrzuleitung für Fluid (7) mit Hilfe eines Getriebemechanismus (2, 8, 9) zusammenwirkt, wobei
- die Rohrzuleitung für Fluid (7) einen feststehenden Teil (7b) umfasst, der sich stromaufwärts eines Verankerungspunktes (10), der an der Rohrzuleitung (7) befindlich ist, befindet, und einen stromabwärtigen Teil (7a) umfasst, der sich stromabwärts des Verankerungspunktes (10) befindet und das freie stromabwärtige Ende (5) umfasst,
- und der Getriebemechanismus (2, 8, 9) mechanisch auf den stromabwärtigen Teil (7a) der Rohrleitung einwirkt, um eine bestimmte Bewegung des stromabwärtigen Endes (5), das die Düse oder Düsen (6) trägt, zu erhalten,
**dadurch gekennzeichnet, dass** der Getriebemechanismus (2, 8, 9) mechanisch auf den stromabwärtigen Teil (7a) der Rohrleitung einwirkt, um ihm eine winklige Verformung durch Drehung um seine Längsachse zu verleihen.

2. Vorrichtung nach dem vorhergehenden Anspruch, **dadurch gekennzeichnet, dass** die winklige Verformung eine Drehung des stromabwärtigen Teils (7a) der Rohrleitung um den Winkel β ist, wobei β zwischen 1 und 120°, vorzugsweise zwischen 30 und 90° beträgt.

3. Vorrichtung nach einem der vorhergehenden Ansprüche, **dadurch gekennzeichnet, dass** wenigstens ein Teil des stromabwärtigen Teils (7a) der Rohrleitung aus einem Material ist, das ausgewählt ist aus rostfreiem Stahl, Stahl auf Nickelbasis und Titan.

4. Vorrichtung nach einem der vorhergehenden Ansprüche, **dadurch gekennzeichnet, dass** sie mehrere Düsen (6) aufweist, die um den Umfang des stromabwärtigen Endes (5) des stromabwärtigen Teils (7a) der Rohrleitung angeordnet sind.

5. Vorrichtung nach einem der vorhergehenden Ansprüche, **dadurch gekennzeichnet, dass** der Getriebemechanismus (2, 8, 9) ein Abtriebsritzel (8) umfasst, das von dem stromabwärtigen Teil (7a) der Rohrleitung getragen wird, und eine Ritzelantriebsvorrichtung (9), die mit dem Abtriebsritzel (8) zusammenwirkt.

6. Vorrichtung nach einem der vorhergehenden Ansprüche, **dadurch gekennzeichnet, dass** die Ritzelantriebsvorrichtung (9) das Abtriebsritzel (8) antreibt, vorzugsweise durch Oszillation, um die Drehung des stromabwärtigen Teils (7a) der Rohrleitung zu bewirken.

7. Vorrichtung nach einem der vorhergehenden Ansprüche, **dadurch gekennzeichnet, dass** die Rohrleitung (7) das Abtriebsritzel (8) koaxial durchquert und die Ritzelantriebsvorrichtung (9) vom Antriebsmotor (1) angetrieben wird.

8. Vorrichtung nach einem der vorhergehenden Ansprüche, **dadurch gekennzeichnet, dass** die Ritzelantriebsvorrichtung (9) durch den Antriebsmotor (1) mittels einer Antriebsachse (2) in Bewegung versetzt wird, die durch den Motor (1) angetrieben wird und auf die Ritzelantriebsvorrichtung (9) einwirkt.

9. Vorrichtung nach einem der vorhergehenden Ansprüche, **dadurch gekennzeichnet, dass** der Antriebsmotor (1) der Ritzelantriebsvorrichtung (9) mittels einer Antriebsachse (2) eine Oszillationsbewegung verleiht.

10. Vorrichtung nach einem der vorhergehenden Ansprüche, **dadurch gekennzeichnet, dass** die Ritzelantriebsvorrichtung (9) ein Antriebsritzel oder einen Riemen umfasst.

11. Vorrichtung nach einem der vorhergehenden Ansprüche, **dadurch gekennzeichnet, dass** die Antriebsachse (2) drehend oder oszillierend ist.

12. Vorrichtung nach einem der vorhergehenden Ansprüche, **dadurch gekennzeichnet, dass** ein Teil des stromabwärtigen Teils (7a) der Rohrleitung Windungen oder Kurven umfasst, insbesondere in Form eines Sauschwanzes oder eines Lyrabogens.

13. Vorrichtung nach einem der vorhergehenden Ansprüche, **dadurch gekennzeichnet, dass** das Abtriebsritzel (8) um seine mittige Achse drehbeweglich ist, während die Rohrleitung (7a) mit dem Abtriebsritzel fest verbunden ist.

14. Verfahren zum Abätzen der Innenfläche eines Rohrs mit einem kryogenen Fluid, wobei eine Vorrichtung nach einem der Ansprüche 1 bis 13 verwendet wird, um einen oder mehrere Strahlen kryogenen Fluids mit einem Druck von wenigstens 500 bar auszugeben, wobei das kryogene Fluid flüssiger Stickstoff ist.

15. Verfahren nach Anspruch 14, **dadurch gekennzeichnet, dass** das abzuätzende Rohr ein Wärmetauscherrohr oder Kunststoffextrusionsrohr ist.

## Claims

1. Blasting device comprising a fluid feed duct (7), in particular for cryogenic fluid, which supplies one or more fluid distribution nozzles (6) arranged at a free downstream end (5) of said feed duct (7), and a drive motor (1) which interacts with the fluid feed duct (7) by means of a transmission mechanism (2, 8, 9),
- the fluid feed duct (7) comprising a fixed portion (7b) upstream of an attachment point (10) which is located on said feed duct (7), and a downstream portion (7a) which is located downstream of the attachment point (10) and comprises the free downstream end (5),
- and the transmission mechanism (2, 8, 9) acting mechanically on said downstream duct portion (7a) in order to achieve a defined movement of the downstream end (5) which carries the nozzle(s) (6),
**characterised in that** the transmission mechanism (2, 8, 9) acts mechanically on the downstream duct portion (7a) in order to give said portion an angular deformation by means of twisting about the longitudinal axis thereof.

2. Device according to the preceding claim, **characterised in that** the angular deformation is a twist in the downstream duct portion (7a) by an angle ß, ß being between 1 and 120°, preferably between 30° and 90°.

3. Device according to any of the preceding claims, **characterised in that** at least one part of the downstream duct portion (7a) is made of a material selected from among stainless steel, nickel steel and titanium.

4. Device according to any of the preceding claims, **characterised in that** it comprises a plurality of nozzles (6) arranged around the periphery of the downstream end (5) of the downstream duct portion (7a).

5. Device according to any of the preceding claims, **characterised in that** the transmission mechanism (2, 8, 9) comprises a support gear (8) borne by the downstream duct portion (7a), and a device for driving the gear (9) which interacts with said support gear (8).

6. Device according to any of the preceding claims, **characterised in that** the device for driving the gear (9) drives the support gear (8), preferably in oscillation, such as to cause the downstream duct portion (7a) to twist.

7. Device according to any of the preceding claims, **characterised in that** said duct (7) passes through said support gear (8) coaxially and the device for driving the gear (9) is driven by the drive motor (1).

8. Device according to any of the preceding claims, **characterised in that** the device for driving the gear (9) is set into motion by the drive motor (1) by means of a transmission shaft (2) which is driven by the motor (1) and acts on said device for driving the gear (9).

9. Device according to any of the preceding claims, **characterised in that** the drive motor (1) provides the device for driving the gear (9) with an oscillating movement by means of a transmission shaft (2).

10. Device according to any of the preceding claims, **characterised in that** the device for driving the gear (9) comprises a gear motor or a belt.

11. Device according to any of the preceding claims, **characterised in that** the transmission shaft (2) is rotary or oscillatory.

12. Device according to any of the preceding claims, **characterised in that** one part of the downstream duct portion (7a) comprises turns or curves, in particular in the form of a pigtail or flexible bend.

13. Device according to any of the preceding claims, **characterised in that** the support gear (8) is rotatably movable about the central axis thereof, the duct (7a) being rigidly connected to the support gear.

14. Method for blasting the internal surface of a tube with a cryogenic fluid, wherein use is made of a device according to any of claims 1 to 13 for delivering one or more cryogenic fluid jets at a pressure of at least 500 bar, the cryogenic fluid being liquid nitrogen.

15. Method according to claim 14, **characterised in that** the tube to be blasted is a heat exchanger tube or an extruded tube made of plastics material.
